# EUROPÄISCHE PATENTSCHRIFT

(11) **EP 1 413 999 B1**
(45) Veröffentlichungstag und Bekanntmachung des Hinweises auf die Patenterteilung: **17.08.2005**
(21) Anmeldenummer: 03090359.5
(22) Anmeldetag: 21.10.2003
(51) Int. Cl.: G08G 1/01

(54) **Verfahren zur Generierung impliziter informationen aus FC-Daten**
Method to generate implicit information from FCD
Méthode de génération d'informations implicites à partir de données de véhicules flottants

(30) Priorität: 21.10.2002 DE 10249618
(43) Veröffentlichungstag der Anmeldung: 28.04.2004
(73) Patentinhaber: DDG Gesellschaft für Verkehrsdaten mbH, 40547 Düsseldorf (DE)
(72) Erfinder: Schnörr, Claudius, 68219 Mannheim (DE); Reichel, Björn, 41352 Korschenbroich (DE)
(74) Vertreter: Deuschel, Wilhelm

(56) Entgegenhaltungen:
- EP-A- 0 715 285
- WO-A-99/24952
- DE-A- 10 114 016
- DE-A- 19 833 614
- DE-C- 10 018 562
- US-A1- 2002 045 985

## Beschreibung

Die Erfindung betrifft ein Verfahren zur Generierung impliziter Informationen aus FC-Daten zur Ermittlung von Reisezeiten und zur Erkennung auf Störfallfreiheit.

Im Straßenverkehr können sich Verkehrszustände aufgrund unterschiedlicher Einflüsse sehr schnell ändem. Resultierende Verkehrsstörungen, z.B. Staus, stellen dabei eine Gefahr für nachfolgende Verkehrsteilnehmer dar. Über aktuelle Verkehrsmeldungen oder auf streckenbezogenen Reisezeitverlusten basierende Routenempfehlungen werden den Verkehrsteilnehmern solche Störungen, auch aus Sicherheitsgründen zur Unfallvermeidung, zur Kenntnis gebracht.

Bekannt sind neben lokal stationierten Sensoren, die Verkehrsmeßwerte aufnehmen, "Floating Car Daten (FCD)", die von Fahrzeugen, die im Straßenverkehr "mitschwimmen", geliefert werden. Diese übertragen in der Regel eine Kurzzeithistorie von gefahrenen Geschwindigkeitswerten. Die Übertragung wird dabei ausgelöst durch verschiedene Kriterien, insbesondere durch Unterschreiten eines Geschwindigkeitsniveaus für eine bestimmte Zeit. Dadurch werden Staus detektiert. Ein solches Verfahren ist z.B. aus der WO 99/24952 bekannt.

Allerdings deckt die übertragene Meßwerthistorie nur einen geringen Teil der näheren Vergangenheit ab. Insbesondere in Ballungsräumen wird die darin implizit enthaltene Information über freie Wegstrecken und freie Kreuzungsübergänge nicht ausgewertet und genutzt, denn das Fahrzeug meldet bevorzugt beim Eintritt in Stauereignisse. Diese Informationen sind aber für die Interpretation der Verkehrslage und für gute Routen- oder gar Umleitungsempfehlungen, besonders in Ballungsräumen, ebenso wichtig wie die Kenntnis über Stauereignisse.

In Floating-Cars werden laufend Geschwindigkeitswerte gesammelt. Getriggert durch bestimmte Kriterien werden diese Daten zusammen mit Zeit und Ortsangaben an eine zentrale Datenverarbeitung übertragen, z.B. über SMS oder Bündelfunk. Die Ortsinformation bezieht es dabei aus GPS-Messungen (Global Positioning System) sowie gegebenenfalls durch Abgleich dieser Positionsdaten mit einer hinterlegten digitalen Karte. Kriterien, die eine Übertragung der letzten gesammelten Geschwindigkeitwerte veranlassen, können dabei z.B. sein:
- Der Ablauf jeder halben Stunde;
- durchfahrene Distanz von 30 Kilometern;
- Unterschreiten eines Geschwindigkeitsniveaus für eine bestimmte Zeit.

Die Übertragung erfolgt daher in der Regel zeitlich asynchron je nach erfülltem Kriterium. Insbesondere das zuletzt genannte Kriterium dient der Detektion von Stauereignissen, in die das Fahrzeug hineingefahren ist.

In der Zentrale wird dann die Folge von Orts- und Zeitinformationen zusammen mit den Geschwindigkeitswerten, also Folgen aus (x, t, v)-Tripeln, mit einer digitalen Karte verglichen. In der digitalen Karte besteht eine Straße aus einer Folge von Abschnitten, auch "Road-Elemente (RE)" genannt. Können die einzelnen Road-Elemente entlang der Tripel zweifelsfrei lokalisiert werden, so ist das Ergebnis eine lückenlose Folge von durchfahrenen Road-Elementen. Bestehen bei mehreren Wegalternativen Zweifel über den durchfahrenen Weg, so kann diese Liste auch Lücken aufweisen. Aus dieser Liste von lokalisierten Road-Elementen wird dann der Fahrweg, den das Fahrzeug genommen hat, rekonstruiert.

Es ist kein Verfahren bekannt, welches derzeit implizite Informationen über nicht durch FCD direkt abgedeckte Streckenbereiche einer Straße oder Abbiegemöglichkeiten in Ballungsräumen aus Daten von Floating-Cars automatisch bestimmen und nutzen würde.

Der Erfindung liegt daher die Aufgabe zu Grunde, die implizit enthaltene Information zu gewinnen, auszuwerten und geeignet zu interpretieren bzw. nutzbar zu machen.

Die Erfindung löst die Aufgabe der Gewinnung, Auswertung, Interpretierung und Nutzbarmachung der implizit enthaltenen Informationen entsprechend der Merkmale des Anspruchs 1. Vorteilhafte Ausgestaltungen sind in den Unteransprüchen angegeben.

Das erfindungsgemäße Verfahren bietet eine robuste Lösung für dieses Problem. Es ist auf allen Straßentypen, sowohl inner- als auch außerorts zur Ermittlung freier Wegstrecken und Kreuzungsübergänge auf Basis von FCD einsetzbar. Es ist damit auch zur Erstellung von Reisezeiten und Verkehrsmeldungen sowie zur direkten Fahrzeugbeeinflussung und Verkehrslenkung und für zahlreiche andere Dienste geeignet.

Das erfindungsgemäße Verfahren ist folgendermaßen gegliedert:
1. Bei Empfang eines FC-Telegrammes Bestimmung des letzten FC-Telegrammes der gleichen Fahrt.
2. Rekonstruktion der Strecke, welche die herkömmliche explizite Rekonstruktion nicht abdeckt, über eine geeignet gewählte Wegesuche.
3. Bestimmung der mittleren Reisegeschwindigkeit oder der Reisezeit für die in der Strecke enthaltenen Teilstrecken.
4. Weiterverarbeitung dieser mittleren Reisegeschwindigkeit oder der Reisezeit zu einem Verkehrszustand, in der Regel dicht oder frei, geltend für die betreffenden Teilstrecken.
5. Weiterverarbeitung der Reisezeit zu einer "Überquerungszeit", geltend für Kreuzungen oder Kreuzungsübergänge, die auf der durchfahrenen Strecke liegen.
6. Erfassung von relativen Abbiegehäufigkeiten je Start- und Zielrichtung, z.B. auch als mittlere Funktion der Tageszeit, für Kreuzungen in Ballungsräumen.
7. Berücksichtigung dieser mittleren Reisegeschwindigkeit oder dieser Reisezeit bzw. der daraus abgeleiteten Verkehrszustände von Strecken oder Kreuzungen in Routenplanungen oder anderen Diensten.

Eine weitere Anwendung kann die Kapazitätsschätzung von Kreuzungen je Abbiegemöglichkeit
- offline zur Auslegung von Kreuzungen,
- bei genügend hohem Anteil von FCs am Verkehrsaufkommen auch online, z.B. zur Ampelphasensteuerung, sein.

Falls für eine mögliche Wegstrecke eines Fahrzeuges mehrere Alternativen bestehen sollten, werden diesen Alternativen Wahrscheinlichkeiten zugeordnet, die je nach ihrer Gewichtung die Wahrscheinlichkeit, daß ein Fahrzeug die dementsprechende Strecke durchfährt, angibt.

Die erzeugten Verkehrsinformationen werden als Verkehrsmeldungen oder als Routenempfehlungen an Verkehrsteilnehmer mitgeteilt.

Anhand der beiliegenden Zeichnung soll die Erfindung im folgenden näher erläutert werden.

Figur 1 zeigt die Lokalisierung von Road-Elementen 2 anhand einer Folge von Meßpunkten x entlang einer Fahrtrichtung 1, die das Floating Car (FC) 4 zu einer Zentrale überträgt. Ergebnis ist eine Folge von durchfahrenen Road-Elementen 2. Daraus wird der Fahrweg des Fahrzeuges in Form der lokalisierten Fahrstrecke 3 rekonstruiert.

Figur 2 zeigt die Rekonstruktion des Fahrweges entlang einer Fahrtrichtung 1 zwischen zwei FC-Nachrichten des gleichen Fahrzeuges 4 durch Nutzung der zwischen den durch Roadelemente 2 rekonstruierten lokalisierten Fahrstrecken 3 erhaltenen implizit lokalisierten Fahrstrecke 5.

Figur 3 zeigt die Rekonstruktion des Abbiegeverhaltens an einer Kreuzung. Sendete beispielsweise ein Fahrzeug 4, weil es in einen Stau vor einer Kreuzung geraten war, und meldet es sich später woanders wieder, so wird auf einen Abbiegevorgang entsprechend der Fahrtrichtung 1 geschlossen.

Da das FC jedoch nur einen kleinen Teil seiner Meßwerthistorie überträgt und dies hauptsächlich getriggert durch Stauereignisse erfolgt, liefert es lediglich Informationen für die Teile des Fahrweges, die explizit durch Tripel mit Meßwertinformationen "markiert" sind. Für die zwischen den Meldepositionen liegenden Strecken liefert es keine explizite Information.
Die übertragene Information kann auch in anderer Form als Tripeln repräsentiert sein, z.B. als Folge von Streckeninformationen (x1, x2, t1, t2, v), wobei x1 und x2 den Anfang und das Ende einer Strecke kennzeichnen, t1 und t2 die Zeitpunkte bezeichnen, an denen das Fahrzeug x1 bzw. x2 erreichte, und v für die mittlere Geschwindigkeit auf der Strecke steht.

Aus der Kenntnis, daß es sich bei zwei FC-Telegrammen an die Zentrale um das gleiche Fahrzeug handelt, und der Kenntnis der möglichen Wegalternativen aus einer digitalen Karte, kann die Wegstrecke zwischen den beiden direkt rekonstruierbaren Teilstrecken ermittelt werden (Fig. 2). Anders ausgedrückt, die in aufeinanderfolgenden Telegrammen der gleichen Fahrt enthaltene implizite Information wird zur Rekonstruktion der bisher nicht rekonstruierten Strecke genutzt.

Dazu werden über eine Wegesuche zwischen den zeitlich letzten Tripeln des Vorgängertelegramms und den zeitlich gesehen ersten Tripeln des Nachfolgetelegramms die möglichen Wegalternativen in Form von Road-Elementelisten ermittelt. Bei mehreren Alternativen werden unter Berücksichtigung der Fahrzeiten bzw. -geschwindigkeiten und den Wegstrecken und ggf. a-priori-Wissen über diese Wegstrecken Wahrscheinlichkeiten für Wegalternativen festgelegt.

Eine Umsetzung hat ergeben, daß auf diese Weise im Schnitt etwa zusätzliche 50% der sonst in den Telegrammen direkt abgedeckten Wegstrecke rekonstruierbar und damit interpretierbar werden, und zwar noch innerhalb einer Begrenzung auf z.B. aktuell zurückliegende 20 Minuten. Der größere Anteil davon entfällt auf Ballungsräume in Verbindung mit einer LKW-gestützten FCD-Flotte.

Da die ermittelten Informationen hauptsächlich Aufschluß über relativ frei befahrbare Strecken liefem, denn sonst hätte sich das FC direkt gemeldet, werden folgende Interpretationen für implizit rekonstruierte Strecken vorgenommen:
1. die mittlere Reisegeschwindigkeit: seien (x1, t1, v1) und (x2,t2,v2) die Tripel, welche die fragliche Strecke einschließen, so gilt: v_mittel = (x2-x1)/(t2-t1).
2. die Reisezeit: t_Reise = t2-t1.
3. aus der mittleren Reisegeschwindigkeit wird auf den Verkehrszustand geschlossen und die Strecke je nach Geschwindigkeitseinteilung als stockend, dicht oder frei ausgewiesen. Ist beispielsweise für diese Strecke durch eine öffentliche Verkehrsmeldung noch ein Stau ausgewiesen, so wird diese "Stauinformation" aufgehoben und für die Strecke wieder "frei" gemeldet, noch bevor die Meldung durch die öffentliche Quelle abgemeldet wird. Dadurch ergibt sich eine geringere Abmeldeverzögerung in solchen Fällen.
4. In Ballungsräumen werden Kreuzungen bzw. Kreuzungsübergänge als frei erkannt.
5. In Ballungsräumen werden damit Abbiegehäufigkeiten und -verhältnisse an Kreuzungen und damit typische richtungsabhängige Kreuzungsbelastungen über die Zeit erfaßbar. Daraus können z.B. folgende mittlere Schätzwerte über die Tageszeit (vgl. Fig. 3) abgeleitet werden:
   - wieviel Prozent der aus Richtung (a) kommenden Fahrzeuge biegen in Richtung (b) ab;
   - welche Reisezeit bzw. Wartezeit entsteht an dieser Kreuzung von Richtung (a) nach (b);
   - wie stark, gemessen an der Gesamtkapazität, ist die Kreuzung von (a) nach (b) ausgelastet;
   - wie hoch ist die Gesamtkapazität (bzw. der maximal mögliche Fahrzeugfluß gemessen in Fahrzeugen pro Zeiteinheit) der Kreuzung mindestens von (a) nach (b);

Aus normalen FCD-Stautelegrammen, welche aus Wartezeiten an Kreuzungen resultieren, läßt sich dies nicht ermitteln, da sie typischerweise nur den Bereich vor der Kreuzung abdecken.

## Patentansprüche

1. Verfahren zur Generierung impliziter Informationen aus FC-Daten zur Ermittlung von Reisezeiten, Kreuzungsübergangszeiten und zur Störfallerkennung in einem Straßennetz,
**dadurch gekennzeichnet, daß**
- bei Empfang eines FC-Telegrammes das letzte FC-Telegramm der gleichen Fahrt bestimmt wird;
- aus den Orts- und Zeitinformationen der beiden Telegramme auch die zwischen den beiden Telegrammen befahrene Strecke, die nicht explizit durch diese Informationen beschrieben wird, mittels einer Wegesuche aus Wegalternativen rekonstruiert wird;
- für die zwischen den beiden Telegrammen befahrene Strecke eine mittlere Reisegeschwindigkeit bzw. eine Reisezeit bestimmt wird, und/oder für Kreuzungen auf der gesamten Fahrstrecke Abbiegehäufigkeiten und Abbiegewartezeiten bestimmt werden;
- aus den Reisezeiten bzw. -Geschwindigkeiten dieser Fahrstrecke einer Straße und/oder den Abbiegehäufigkeiten und -wartezeiten an Kreuzungen über Verkehrsinformationssysteme Informationen erzeugt und den Verkehrsteilnehmern unmittelbar oder mittelbar über Informationsdienste mitgeteilt werden.

2. Verfahren nach Anspruch 1,
**dadurch gekennzeichnet, daß**
aus der Reisezeit oder -geschwindigkeit ein Verkehrszustand für diese rekonstruierte Strecke bestimmt wird.

3. Verfahren nach einem der vorhergehenden Ansprüche
**dadurch gekennzeichnet, daß**
aus der Reisezeit oder -geschwindigkeit eine Reisezeit oder Abbiegewartezeit für eine Kreuzung bestimmt wird.

4. Verfahren nach einem der vorhergehenden Ansprüche
**dadurch gekennzeichnet, daß**
Abbiegehäufigkeiten je Start- und Zielrichtung über die Tageszeit gemittelt für Kreuzungen bestimmt werden.

5. Verfahren nach einem der vorhergehenden Ansprüche
**dadurch gekennzeichnet, daß**
aus der Reisezeit oder -geschwindigkeit oder aus dem daraus abgeleiteten Verkehrszustand eine aktuell gültige Verkehrsmeldung korrigiert oder aufgehoben wird;

6. Verfahren nach einem der vorhergehenden Ansprüche
**dadurch gekennzeichnet, daß**
bei mehreren Wegalternativen den verschiedenen Alternativen Wahrscheinlichkeiten zur gewichteten Weiterbehandlung zugeordnet werden.

7. Verfahren nach einem der vorhergehenden Ansprüche
**dadurch gekennzeichnet, daß**
die Verkehrsinformationen in Form von Verkehrsmeldungen oder über auf Reisezeiten oder -geschwindigkeiten basierende Routenempfehlungen mitgeteilt werden.

## Claims

1. Method for generating implicit information from FC data for determining trip times, intersection transit times, and for incident detection in a road network,
**characterized in that**
- upon reception of an FC message, the last FC message from the same trip is identified;
- using the position and time information from the two messages, the path traveled between the two messages, which is not explicitly described by this information, is reconstructed as well by means of a route search of alternative routes;
- for the path traveled between the two messages, an average travel speed or a trip time is determined, and/or turn frequencies and turn wait times are determined for intersections along the entire travel path;
- using the trip times or travel speeds for this path on a road and/or the turn frequencies and turn wait times at intersections, information is produced by traffic information systems and is communicated directly or indirectly to road users through information services.

2. Method according to claim 1,
**characterized in that**
a traffic condition for this reconstructed path is determined from the trip time or travel speed.

3. Method according to one of the preceding claims
**characterized in that**
a trip time or turn wait time for an intersection is determined from the trip time or travel speed.

4. Method according to one of the preceding claims
**characterized in that**
mean values of turn frequencies for each origin direction and destination direction are determined for intersections as a function of the time of day.

5. Method according to one of the preceding claims
**characterized in that**
a traffic advisory currently in effect is corrected or discontinued on the basis of the trip time or travel speed or on the basis of the traffic condition derived therefrom;

6. Method according to one of the preceding claims
**characterized in that**
when multiple alternative routes exist, the various alternatives are assigned probabilities for weighted further processing.

7. Method according to one of the preceding claims
**characterized in that**
the traffic information is communicated in the form of traffic advisories or by means of routing recommendations based on trip times or travel speeds.

## Revendications

1. Procédé de génération d'informations implicites à partir de données FC pour la détermination de durées de trajets et de durées de franchissement de croisements et pour la détection de perturbations dans un réseau routier,
**caractérisé en ce que**,
- lors de la réception d'un télégramme FC, le dernier télégramme FC de la même course est identifié;
- à partir des informations géographiques et temporelles des deux télégrammes, le trajet parcouru entre les deux télégrammes, qui n'est pas décrit explicitement par ces informations, est reconstitué par une recherche entre diverses alternatives;
- une vitesse moyenne ou une durée est déterminée pour le trajet parcouru entre les deux télégrammes et/ou des fréquences de bifurcation et temps d'attente de bifurcation sont déterminés pour l'ensemble des croisements situés sur le trajet ;
- à partir des durées ou des vitesses correspondant à ce trajet et /ou des fréquences et temps d'attente de bifurcation aux croisements, des informations sont générées par des systèmes d'information de trafic et communiquées directement ou indirectement aux usagers de la route par des services d'information.

2. Procédé selon la revendication 1,
**caractérisé en ce que**,
à partir de la durée du trajet ou de la vitesse, un état du trafic est déterminé pour ce trajet reconstitué.

3. Procédé selon l'une des revendications précédentes,
**caractérisé en ce que**,
à partir de la durée du trajet ou de la vitesse, une durée de franchissement ou un temps d'attente à la bifurcation est déterminé(e) pour un croisement.

4. Procédé selon l'une des revendications précédentes,
**caractérisé en ce que**
des fréquences de bifurcation sont déterminées pour les croisements pour chaque direction du parcours, en moyenne de la journée.

5. Procédé selon l'une des revendications précédentes,
**caractérisé en ce que**,
à partir de la durée du trajet ou de la vitesse ou à partir de l'état du trafic qui en est déduit, un flash d'information routière d'actualité est corrigé ou annulé.

6. Procédé selon l'une des revendications précédentes,
**caractérisé en ce que**,
au cas où il existe plusieurs alternatives de trajet, des probabilités sont attribuées aux différentes alternatives pour traitement pondéré ultérieur.

7. Procédé selon l'une des revendications précédentes,
**caractérisé en ce que**
les informations de trafic sont communiquées sous forme de flash d'information routière ou par le biais de recommandations d'itinéraires basées sur des durées de trajet ou les vitesses.
